# EUROPÄISCHE PATENTSCHRIFT

(11) **EP 4 012 152 B1**
(45) Veröffentlichungstag und Bekanntmachung des Hinweises auf die Patenterteilung: **03.05.2023**
(21) Anmeldenummer: 21213054.6
(22) Anmeldetag: 08.12.2021
(51) Int. Cl.: E06B 9/17, E06B 9/58

(54) **VERFAHREN ZUM BEFESTIGEN EINER ROLLLADEN-LAUFSCHIENE UND AN EINEM FENSTER ZUGEORDNET EINEM ROLLLADENKASTEN RASTBEFESTIGTE ROLLLADEN-LAUFSCHIENE**
METHOD FOR FIXING A ROLLER SHUTTER GUIDE RAIL AND A ROLLER SHUTTER GUIDE RAIL FIXED TO A ROLLER SHUTTER BOX ASSIGNED TO A WINDOW
PROCÉDÉ DE FIXATION D'UN RAIL DE ROULEMENT DE STORE ET RAIL DE ROULEMENT DE STORE FIXÉ PAR ENCLIQUETAGE AU STORE ROULANT ASSOCIÉ À UNE FENÊTRE

(30) Priorität: 09.12.2020 DE 102020132747; 30.06.2021 DE 102021116832
(43) Veröffentlichungstag der Anmeldung: 15.06.2022
(73) Patentinhaber: EXTE GmbH, 51688 Wipperfürth (DE)
(72) Erfinder:
(74) Vertreter: Müller, Enno

(56) Entgegenhaltungen:
- EP-A1- 2 952 669
- DE-C1- 4 445 303
- DE-U1-202010 018 232
- FR-A1- 2 998 608

## Beschreibung

### Gebiet der Technik

Die Erfindung betrifft zunächst ein Verfahren zum Befestigen einer Rollladen-Laufschiene relativ zu einem Rollladenkasten und einem Fenster- oder Türrahmen, wobei die Rollladen-Laufschiene für eine erste, in Richtung einer Längserstreckung der Rollladen-Laufschiene zur Aufnahme von einer Längenänderung verschiebbaren Halterung mit einem gebäudefesten Träger, vorzugsweise einem Fensterrahmen, verrastet wird.

Darüber hinaus betrifft die Erfindung eine an einem Fenster mit einem Fensterrahmen und zugeordnet einem Rollladenkasten mittels einem Formschlussvorsprung und einer Formschlussaufnahme formschlussbefestigte Rollladen-Laufschiene, wobei eine erste Formschlussbefestigung an dem Fensterrahmen eine Bewegung durch eine Längenveränderung der Rollladen-Laufschiene relativ zu dem Fensterrahmen in einer Längsrichtung der Rollladen-Laufschiene zulässt.

### Stand der Technik

Derartige Rollladen-Laufschienen sind bereits in verschiedener Ausgestaltung bekannt geworden.

Zunächst ist auf die DE 20 2010 018 232 U1 zu verweisen. Die hieraus bekannte Rollladen-Laufschiene weist eine zu einer Anlagefläche an einem Fensterrahmen im Querschnitt einseitig offene Kammer auf, die an der offenen Kammerwandung vorstehende Rastwände aufweist. Die Rollladen-Laufschiene kann zur Formschlussverbindung vermittels der Rastwände im Hintergriff zu einer in dem Fensterrahmen üblicherweise eingebrachten Kopfschraube verrastet werden. Zu derartigen Formschlussverbindungen ist auch auf die US 4,234,033 A und die DE 298 15 381 U1 zu verweisen.

Weiter sind Rollladen-Laufschienen bekannt, in welche ein Einlaufteil des Rollladenkastens zur Ausrichtung der Laufschiene relativ zu dem Rollladenkasten eingreifen kann. Hierzu ist etwa auf die EP 1811 120 B1 zu verweisen. Eine Kombination eines Einlaufteils eines Rollladenkastens mit einer Rollladen-Laufschiene ist auch aus der DE 20 2017 006 165 U1 bekannt. Das Einlaufteil weist hierbei eine Einsteckzunge mit einem Rastelement auf. Zwischen der Rollladen-Laufschiene ist hierdurch in Richtung einer Längsachse der Rollladen-Laufschiene eine mechanisch feste Verbindung gebildet. Eine derartige Ausgestaltung ist auch aus der FR 2 804 156 A1 bekannt, für eine Versetzbarkeit der Rollladen-Laufschiene in einer Tiefenrichtung des Rollladenkastens.
Aus der DE 44 45 303 C1 ist ein Verfahren zum Befestigen einer Rollladen-Laufschiene relativ zu dem Rollladenkasten bekannt, bei welchem mittels eines in der Laufschiene verschiebbar geführten Verriegelungsteils eine Verriegelung mit einem rollladenkastenfesten Zapfen vorgenommen wird. Darüber hinaus wird die Laufschiene mit einem Fensterrahmen verschraubt und ist somit nicht ohne Weiteres lösbar.
Aus der EP 2 952 669 A1 ist ein Verfahren zum Befestigen einer Rollladen-Laufschiene bekannt, bei welchem die Befestigung mit einem an der Rollladen-Laufschiene ausgebildeten, sich in Erstreckungsrichtung der Rollladen-Laufschiene erstreckenden Befestigungszapfen an dem Rollladenkasten bzw. einem Seitenteil des Rollladenkastens erfolgt. Die Rollladen-Laufschiene kann in einem Trägerprofil verrastet sein, das seinerseits fest mit dem Gebäude verbunden ist.
Aus der FR 2 2998 608 A1 schließlich ist eine Rollladen-Laufschiene bekannt, die auf einen eine gekrümmte Randkante aufweisenden Zapfen des Kastens aufsteckbar und mit dem Zapfen verrastbar ist. Die Verrastung erfolgt über einen widerhakenartigen, eine Entrastung nicht zulassenden Vorsprung.

In der Praxis werden Rollladen-Laufschienen bei einem Fenstereinbau zunächst montiert, sollen dann aber oftmals im Hinblick auf ein späteres Verputzen und/oder Malerarbeiten nochmals demontiert und danach wieder angebracht werden. Eine formschlüssige Verrastung an dem Einlaufteil kann hierbei aber ein Hindernis sein. Eine ledigliche Verrastung an dem Rahmenteil des Fensters, wie es danach oftmals Standard ist, kann zu einem Verrutschen der Einlaufschiene über die Zeit nach unten führen und so zu Abrollproblemen hinsichtlich des Rollladen-Panzers an dem Übergang von dem Einlaufteil in die Rollladen-Laufschiene führen.

### Zusammenfassung der Erfindung

Ausgehend von dem dargelegten Stand der Technik, etwa der DE 20 2017 006165 U1, beschäftigt sich die Erfindung mit der Aufgabenstellung, ein Verfahren zum Befestigen einer Rollladen-Laufschiene relativ zu einem Rollladenkasten und einem Fenster- oder Türrahmen und auch eine an einem Fenster mit einem Fensterrahmen und zugeordnet einem Rollladenkasten formschlussbefestigte Rollladen-Laufschiene anzugeben, das als Verfahren eine vorteilhafte Montage ermöglicht und bezüglich der Rollladen-Laufschiene eine Formschlussbefestigung darstellt, die in bewährter Weise die Längenänderung der Rollladen-Laufschiene zulässt.

Diese Aufgabe ist hinsichtlich des Verfahrens beim Gegenstand des Anspruches 1 gelöst, wobei darauf abgestellt ist, dass die Rollladen-Laufschiene zusätzlich reversibel mit dem Rollladenkasten oder dem Fensterrahmen zur Hinderung einer Verschiebung der Rollladen-Laufschiene in Richtung der Längserstreckung formschlüssig verbunden wird.

Diese Aufgabe ist weiter hinsichtlich der formschlussbefestigten Rollladen-Laufschiene beim Gegenstand des Anspruches 2 gelöst, wobei darauf abgestellt ist, dass die Rollladen-Laufschiene zugleich mit einer zweiten Formschlussbefestigung an dem Rollladenkasten oder dem Fensterrahmen befestigt ist, dass der Formschlussvorsprung der zweiten Formschlussbefestigung durch Anlage an einem quer zu der Längserstreckung ausgerichteten Anschlag eine Bewegung der Rollladen-Laufschiene in der Längsrichtung hindert und dass die Formschlussvorsprünge beziehungsweise Formschlussaufnahmen derart ausgebildet sind, dass sowohl die erste wie die zweite Formschlussbefestigung eine Lösung der Rollladen-Laufschiene aus der ersten beziehungsweise zweiten Formschlussbefestigung ohne eine Einwirkung auf einen Formschlussvorsprung oder eine Formschlussaufnahme selbst ermöglicht.

Dadurch, dass erfindungsgemäß die Rollladen-Laufschiene zweifachformschlussverbunden, beispielsweise verrastet ist, wobei eine der Formschlussverbindungen eine Verschiebung der Rollladen-Laufschiene in Richtung ihrer Längserstreckung hindert, kann die Rollladen-Laufschiene zunächst einfach eingebaut und auch wieder ausgebaut werden. Das einfache Ausbauen ist schon deshalb im Zuge der Errichtung eines Gebäudes oftmals wesentlich, da der Rollladenkasten, wie schon angemerkt, mit den Rollladen-Laufschienen üblicherweise zunächst, bevor eine Verputzung des Gebäudes stattgefunden hat, eingebaut wird und, um ein Zuputzen zu verhindern, vor dem Verputzen wieder ausgebaut wird.

Das erfindungsgemäße Verfahren ermöglicht nun eine zweifache Formschlussverbindung, wodurch einerseits der einfache (Wieder-)ausbau und (Wieder-)einbau ermöglicht ist, andererseits aber gleichwohl, zufolge der zweiten Formschlussverbindung zur Hinderung einer Verschiebung der Rollladen-Laufschiene in Richtung ihrer Längserstreckung, verhindert ist, dass die mögliche Längenausdehnung, die durch die erste Formschlussbefestigung ausgeglichen wird, dazu führen kann, dass sich die Rollladen-Laufschiene im Laufe der Zeit insgesamt nach unten bewegt und sich somit ein Spalt gegenüber dem Rollladenkasten ergibt, was zur Behinderung eines freien Laufes eines Rollladenpanzers des Rollladens führen kann.

Die jeweilige Formschlussverbindung kann beispielsweise eine Rastverbindung sein, weiter beispielsweise gebildet durch einen Rastvorsprung, der mit einer Rastausnehmung zusammenwirkt.

Durch die gegenständliche Ausgestaltung der formschlussverbundenen, beispielsweise verrasteten Rollladen-Laufschiene wird erreicht, dass die Formschlussbefestigung einfach lösbar und wieder herstellbar ist. Die Formschlussöffnungen können eine quer zueinander gerichtete Längenausdehnung aufweisen. Die Formschlussöffnung der zweiten Formschlussbefestigung kann auch in ihrer Größe lediglich auf den Formschlussvorsprung beschränkt ausgebildet sein.

Die beschriebene Verfahrensweise und die beschriebene Ausgestaltung ist weiter bevorzugt dahingehend ausgebildet, dass durch einen händischen Eingriff in eine Lauföffnung der Rollladen-Laufschiene und Ziehen an der Rollladen-Laufschiene die Rollladen-Laufschiene sowohl aus der Formschlussverbindung mit dem Träger wie auch der Formschlussverbindung mit dem Rollladenkasten lösbar ist. In gleicher Weise kann beim Einbau durch einfaches Drücken in Richtung auf den Träger beziehungsweise in Richtung auf den Rollladenkasten die zweifache Formschlussverbindung hergestellt werden.

Im Zuge eines Einbaus kann zunächst die Formschlussverbindung mit dem Rollladenkasten durchgeführt werden und danach die Formschlussverbindung mit dem Fensterrahmen. Die Ausgestaltung lässt es bevorzugt aber auch zu, dass zuerst die Formschlussverbindung mit dem Fensterrahmen durchgeführt wird und dann beispielsweise durch gewisses Hochschieben die Formschlussverbindung mit dem Rollladenkasten.

In weiterer Ausgestaltung ist bevorzugt, dass der Formschlussvorsprung und/ oder die Formschlussaufnahme eine Auszugsschräge aufweist, die ein Lösen der Formschlussverbindung durch eine Krafteinwirkung auf die Rollladen-Laufschiene auch entfernt zu der Formschlussverbindung ermöglicht. Grundsätzlich könnte eine Durchgriffsöffnung gegeben sein, die es erlauben würde, auf den Formschlussvorsprung händisch einzuwirken, um die Formschlussbefestigung mit dem Rollladenkasten zu lösen. Die gleichsam überlaufbare Formschlussbefestigung durch die genannte Auszugsschräge erlaubt aber die bevorzugte Handhabung der Rollladen-Laufschiene beim Ausbau beziehungsweise Einbau ohne unmittelbare Einwirkung auf die Teile der Formschlussbefestigung, den Formschlussvorsprung oder die Formschlussaufnahme, selbst.

Weiter kann die erste Formschlussbefestigung durch einen Eingriff eines Formschlussvorsprungs in eine demgegenüber in Richtung der Längserstreckung längere Formschlussaufnahme erreicht sein. Üblicherweise und bevorzugt ist hierzu eine über eine Länge der Rollladen-Laufschiene durchgehende Öffnung vorgesehen. Es kann sich aber auch um Langlöcher handeln.

Weiter ist bevorzugt, dass die zweite Formschlussbefestigung durch Eingriff eines Formschlussvorsprungs in eine demgegenüber in Richtung der Längserstreckung auf eine Abmessung des Formschlussvorsprungs begrenzte Formschlussaufnahme erreicht ist. Die Formschlussaufnahme kann eine Öffnung in einer Wandung der Rollladen-Laufschiene sein, wenn der Formschlussvorsprung an dem Rollladenkasten angebracht ist.

Es ist auch die Umkehrung möglich, dass der Formschlussvorsprung an der Rollladen-Laufschiene angebracht ist und die Formschlussaufnahme an dem Rollladenkasten.

Insbesondere ist bevorzugt, dass der Formschlussvorsprung der zweiten Formschlussbefestigung an einem Federarm ausgebildet ist. Hierdurch kann eine ständige Belastung in die Formschlussstellung erreicht sein, wenn der Federarm in der Formschlussstellung mit Vorspannung auf den Formschlussvorsprung einwirkt.

In weiterer bevorzugter Ausgestaltung ist der Federarm Teil eines Federbügels. Hierdurch kann auch vorteilhaft eine Einlaufschräge für den Federarm selbst im Hinblick auf die Rollladen-Laufschiene erreicht sein. Dieser Federbügel ist darüber hinaus bevorzugt ein geschlossener Federbügel.

Der Federarm, weiter bevorzugt der beschriebene Federbügel, kann an einem Seiten- oder Bodenteil des Rollladenkastens angeformt oder angebracht sein. Alternativ kann der Federarm oder der Federbügel auch an einem Einlaufteil des Rollladenkastens angeformt oder angebracht sein. Die Anformung bedeutet hierbei weiter bevorzugt, dass der Federarm oder der Federbügel integral einheitlich mit dem Einlaufteil im Kunststoff-Spritzverfahren hergestellt ist.

Bei einer Umkehrung der Formschlussbefestigung, wobei der Formschlussvorsprung an der Rollladen-Laufschiene ausgebildet ist und die Formschlussaufnahme an dem Rollladenkasten, ist auch bevorzugt, dass der Formschlussvorsprung über eine Feder, gegebenenfalls einen Federbügel, an der Rollladen-Laufschiene angebunden ist.

Der Federarm oder der Federbügel können an dem Rollladenkasten oder der Rollladen-Laufschiene angeschraubt oder ihrerseits wieder beispielsweise angerastet sein. Im Falle der Anrastung ist eine unlösbare Rastverbindung zwischen dem Federarm oder dem Federbügel und der Rollladen-Laufschiene bevorzugt.

In weiter alternativer Ausgestaltung kann der den Formschlussvorsprung tragende Federarm beziehungsweise der Federbügel insgesamt an dem Fensterrahmen befestigt sein, zur Zusammenwirkung mit einer Formschlussaufnahme der Laufschiene.

Bezüglich des Rollladenkastens kann die Formschlussaufnahme oder der Formschlussvorsprung, letzterer dann bevorzugt über einen Federarm oder einen Federbügel, an einem Kopfstück des Rollladenkastens angebracht sein.

Der Federarm beziehungsweise der den Federarm aufweisende Federbügel kann grundsätzlich als separates und zur Befestigung ausgebildetes Teil vorgesehen sein, so beispielsweise bestehend aus einem Metallwerkstoff oder einem sich gegebenenfalls von dem Werkstoff des Rollladenkastens und/oder der Laufschiene und/ oder dem Fensterrahmen unterscheidenden Kunststoff.

Auch kann die vorgeschlagene Erfindung bei sogenannten Aluminium-Vorbaukästen, beispielsweise bei einer Renovierung, zur Anwendung kommen. Der Rollladenkasten wird dabei bevorzugt mit der aufgesteckten Laufleiste montiert.

### Kurze Beschreibung der Zeichnungen

Nachstehend ist die Erfindung des Weiteren anhand der beigefügten Zeichnung, die jedoch lediglich Ausführungsbeispiele darstellt, erläutert. Hierbei zeigt:
- Fig. 1: in einem Vertikalschnitt einen auf einem Fensterrahmen befestigten Rollladenkasten zur Aufnahme eines Rollladenpanzers, bei Zuordnung einer Rollladen-Laufschiene für den Rollladenpanzer, betreffend eine erste Ausführungsform;
- Fig. 2: die Herausvergrößerung des Bereiches II in Figur 1;
- Fig. 3: den Schnitt gemäß der Linie III-III in Figur 1;
- Fig. 4: in perspektivischer Detaildarstellung einen rollladenkastenseitig festgelegten Federbügel zur Formschlusshalterung der Rollladen-Laufschiene an dem Rollladenkasten;
- Fig. 5: eine im Wesentlichen der Figur 1 entsprechende Schnittdarstellung, jedoch eine Zwischenstellung im Zuge einer Demontage beziehungsweise Montage der Rollladen-Laufschiene betreffend;
- Fig. 6: eine der Figur 2 im Wesentlichen entsprechende Darstellung, eine zweite Ausführungsform betreffend;
- Fig. 7: eine dritte Ausführungsform einer Formschlusshalterung in einer Darstellung gemäß Figur 2;
- Fig. 8: eine weitere der Figur 2 entsprechende Darstellung, betreffend eine vierte Ausführungsform.

### Beschreibung der Ausführungsformen

Dargestellt und beschrieben ist, zunächst mit Bezug zu Figur 1, ein Rollladenkasten 1 für Fenster und/oder Türen. Der Rollladenkasten 1 sitzt auf einem Rahmen 6 auf. An dem Rollladenkasten 1 und dem Rahmen 6 ist eine Rollladen-Laufschiene 13 befestigt.

Der Rollladenkasten 1 ist bevorzugt zusammengesetzt aus Kunststoff-Extrusions- und/oder Kunststoff-Spritzteilen, weiter insbesondere Kunststoffhohlprofilen. Der Rollladenkasten 1 besitzt eine zur Rauminnenseite RI weisende Rückwand 2, eine zur Raumaußenseite RA weisende Vorderwand 3, sowie eine Deckenwand 4. Die Vorderwand 3 und die Rückwand 2 ragen hierbei im Querschnitt senkrecht von der horizontal ausgerichteten Deckenwand 4 ab.

Durch ein zwischen der Vorderwand 3 und der Rückwand 2 angeordnetes Bodenteil 5 ist der Rollladenkasten 1 auf dem Rahmen 6 des Fensters oder der Tür aufsetzbar und weiter bevorzugt mit diesem befestigbar. Die Figur 1 zeigt den Rollladenkasten 1 in der aufsitzenden und befestigten Konfiguration. Weiter ist der Rollladenkasten 1 beidseitig endseitig seiner Längserstreckung jeweils durch ein Seitenteil 7 verschlossen. Letzteres liegt bevorzugt in Form eines Kunststoff-Spritzteiles vor.

Der Rollladenkasten 1 dient zur Aufnahme einer Rollladenwelle 8, welche einen auf- beziehungsweise abwickelbaren - in den Zeichnungen lediglich schematisch dargestellten - Rollladenpanzer 9 trägt.

Die Wellenachse x erstreckt sich in Längsausrichtung des Rollladenkastens 1, wobei weiter eine die Drehung der Rollladenwelle 8 zulassende Halterung derselben im Bereich der Seitenteile 7 erfolgt.

Zugeordnet dem Übergangsbereich des Bodenteils 5 in die Vorderwand 3 ist in dem Bodenteil 5 eine sich über die gesamte Länge des Rollladenkastens 1 zwischen den Seitenteilen 7 erstreckende, schlitzförmige Auslassöffnung 10 belassen. Diese dient zum Austritt der Rollladenstäbe 11 des Rollladenpanzers 9 in eine im Einbauzustand vertikal ausgerichtete Führungsnut 12. Letztere ist ausgeformt in der bevorzugt als Kunststoff-Extrusionsteil gebildeten Rollladen-Laufschiene 13.

Die Rollladen-Laufschiene 13 ist in der dargestellten Einbausituation bevorzugt so ausgerichtet, dass deren nach innen weisende Randkante 14 sich an der zugewandten Außenfläche 31 des Rahmens 6 abstützt. Die nach außen weisende Randfläche 15 der Rollladen-Laufschiene 13 kann dabei im Wesentlichen in der durch die Außenfläche der Vorderwand 3 gebildeten Vertikalebene verlaufen. Die nach vertikal oben weisende Stirnfläche der Rollladen-Laufschiene 13 kann in der Anordnungs- und Nutzungsstellung gegen die zugewandte Unterfläche des zugeordneten Seitenteils 7 oder Bodenteils 5 treten, sodass ein ungehindertes Einlaufen der Rollladenstäbe 11 in die Führungsnut 12 erreicht ist.

Die Führungsnut 12 weist weiter zwei zueinander parallel verlaufende, im Einbauzustand der Rollladen-Laufschiene 13 vertikal ausgerichtete Flanken auf, so bevorzugt eine innere, rahmenseitige Flanke 16 und eine äußere vordere Flanke 17.

Im Bereich der Flanken 16 und 17 können gemäß der Darstellung in Figur 3 aufeinander zu weisende Dichtungsbürsten 18 angeordnet sein.

Weiter kann in dem Rollladenkasten 1, jeweils zugeordnet einem Seitenteil 7, ein Einlaufteil 19 vorgesehen sein. Jedes Einlaufteil 19 formt dabei eine nach vertikal oben in den Kasteninnenraum weisende Einlaufschulter 20 auf, zur Führung der von der Rollladenwelle 8 abgleitenden Rollladenstäbe 11 in die Führungsnut 12 der Rollladen-Laufschiene 13.

Die wirksame, vertikal ausgerichtete Fläche 21 der Einlaufschulter 20 beziehungsweise des Einlaufteils 19 verläuft dabei bevorzugt im Wesentlichen in einer durch die rahmenseitigen Flanke 16 der Führungsnut 12 gebildeten Vertikalebene.

Das Einlaufteil 19 beziehungsweise die Einlaufschulter 20 ist bevorzugt einteilig, materialeinheitlich mit dem Seitenteil 7 ausgebildet, kann in alternativer Ausgestaltung aber auch als ein mit dem Seitenteil 7 steckverbindbares Einzelteil ausgeformt sein.

Bezüglich der Rollladen-Laufschiene 13 ergibt sich im dargestellten Einbauzustand beispielsweise gemäß Figur 1 eine Längserstreckung L in Vertikalrichtung.

Weiter ist die Rollladen-Laufschiene 13 über eine erste Formschlussbefestigung 22, bevorzugt in Art einer Rastbefestigung, bevorzugt an dem Rahmen 6 festgelegt, wobei diese Formschlussbefestigung 22 eine Bewegung der Rollladen-Laufschiene 13 relativ zu dem Rahmen 6 in Längserstreckung L der Laufschiene, bedingt durch eine Längenveränderung derselben, beispielsweise zufolge Wärmeeinstrahlung, erlaubt.

So weist die Rollladen-Laufschiene 13 eine sich zu der nach innen weisenden Randkante 14 öffnende Formschlussaufnahme 23, beispielsweise Rastaufnahme, auf, die sich weiter bevorzugt bei Ausbildung der Rollladen-Laufschiene 13 als Kunststoff-Extrusionsteil über das gesamte Erstreckungsmaß der Laufschiene in Längserstreckung L ausbildet.

Die Formschlussaufnahme 23 erstreckt sich im Wesentlichen in der Ebene der Randkante 14 - mit Bezug auf die übliche Nutzungsstellung - also einer vertikal ausgerichteten Ebene, in welcher sich zudem die Aufnahmeöffnung 24 ausbildet, mit beidseitig von den bevorzugt im Querschnitt gemäß Figur 3 parallel zueinander verlaufenden Aufnahmeflanken 25, 26 ausgehenden und aufeinander zuweisenden, die schlitzförmige Aufnahmeöffnung 24 begrenzenden Raststegen 27, 28, die auch als Rastwände bezeichnet werden können, versehen.

Weiter Bestandteil der ersten Formschlussbefestigung 22 ist ein rahmenseitig festgelegter Formschlussvorsprung 29, beispielsweise Rastvorsprung, weiter beispielsweise, wie auch bevorzugt, in Form einer mit einem bevorzugt selbstschneidenden Gewinde 30 versehenen Kopf- oder Nippelschraube. Bevorzugt sind über die Länge der Rollladen-Laufschiene 13, entsprechend entlang einer gedachten Linie in Vertikalrichtung an dem Rahmen 6, mehrere solcher Formschlussvorsprünge 29 vorgesehen.

Jeder Formschlussvorsprung 29 kann, wie auch bevorzugt, auf der der Rollladen-Laufschiene 13 beziehungsweise deren Randkante 14 zugewandten Außenfläche 31 des Rahmens 6 mit einem bevorzugt kreiszylindrischen Stützabschnitt 32 aufsitzen. Einseitig, ausgehend von diesem Abstützabschnitt 32, erstreckt sich entlang der Mittelachse y der das Gewinde 30 aufweisende Abschnitt, während sich gegenüberliegend zu dem Gewinde 30 ein gegenüber dem Abstützabschnitt 32 radial erweiterter Formschlussabschnitt 33 anschließt.

Der Formschlussabschnitt 33 ist dabei mit einem größten Außendurchmesser versehen, der größer gewählt ist, als das quer zur Längserstreckung L betrachtete Öffnungsmaß der Aufnahmeöffnung 24, sodass in der verrasteten Formschlussstellung gemäß Figur 3 der Formschlussabschnitt 33 in der nutartigen Formschlussaufnahme 23 einliegt und dabei die Raststege 27, 28 rastend hinterfängt.

Weiter ist der Formschlussabschnitt 33 sowohl mit einer in Aufsteckrichtung (siehe Pfeil a in Figur 3) der Rollladen-Laufschiene 13 auf den Formschlussvorsprung 29 wirkenden Einsteckschräge 35 als auch mit einer entgegen dieser Aufsteckrichtung a wirkenden Auszugsschräge 34 versehen, und dem elastisch rückstellfähig ausgebildeten Öffnungsbereich zwischen den Raststegen 27 und 28 ein Aufrasten beziehungsweise eine Aufhebung der Verrastung werkzeuglos zu ermöglichen.

Diese erste Formschlussbefestigung 22, welche, wie beschrieben, in Vertikalrichtung entlang der Laufschiene 13 mehrfach vorgesehen sein kann, lässt eine Bewegung der Laufschiene 13 relativ zu dem Rahmen 6, beispielsweise durch Längenveränderung infolge Wärmebeaufschlagung, zu.

Um bei dieser gegebenen und gewünschten Längenveränderbarkeit der Laufschiene 13 relativ zu dem Rahmen 6 den stufen- und abstandlosen Übergang vom Einlaufbereich des Rollladenkastens 1 in die Führungsnut 12 der Laufschiene 13 weiter sicherzustellen, ist weiter eine zweite Formschlussbefestigung 36 vorgesehen, die in bevorzugter Ausgestaltung die Rollladen-Laufschiene 13 in ihrer stirnseitigen Anlagestellung an die zugewandte Unterfläche des Seitenteiles 7 hält. Dabei ist diese zweite Formschlussbefestigung 36, wie auch die erste Formschlussbefestigung 22, bevorzugt werkzeuglos aufhebbar sowie auch weiter bevorzugt werkzeuglos einnehmbar. Insbesondere ist die Ausgestaltung so getroffen, dass auch bei einem von den tatsächlichen Formschlusspartnern entfernten lediglichen Eingriff in die Laufnut, von Hand, die Rollladen-Laufschiene 13 aus beiden Formschlussverbindungen ohne weiteres lösbar ist, ohne dass es eben einer unmittelbaren Einwirkung von Hand oder gar mit Werkzeug auf einen der Formschlusspartner selbst bedarf.

Zur Ausbildung der zweiten Formschlussbefestigung 36 kann die Rollladen-Laufschiene 13 beispielsweise, wie auch bevorzugt und anhand der in den Figuren 1 bis 5 dargestellten Ausführungsform, im Bereich einer benachbart, jedoch getrennt zu der Führungsnut 12 ausgebildeten Kammer 37 eine bevorzugt bohrungsartige Formschlussaufnahme 38 aufweisen. Diese kann, wie auch bevorzugt in einem im Wesentlichen parallel zu einer Flanke 16 beziehungsweise 17 der Führungsnut 12 verlaufenden Kammersteg 39 ausgebildet sein, weiter bevorzugt in einem der inneren Randkante 14 zugewandten Kammersteg 39.

Weiter bevorzugt ist die als Rastaufnahme wirkende Formschlussaufnahme 38 in dem im üblichen Nutzungszustand oberen, dem Seitenteil 7 zugewandten Endbereich der Rollladen-Laufschiene 13 vorgesehen, weiter bevorzugt in einem Bereich in seitlicher beziehungsweise horizontaler Überdeckung zu einem horizontal verlaufenden vertikal oberen Rahmenteil des Fensters beziehungsweise der Tür.

Zur formschlüssigen Zusammenwirkung mit der vorbeschriebenen Formschlussaufnahme 38 der zweiten Formschlussbefestigung 36 ist ein rollladenkastenseitig angebundener Formschlussvorsprung 40 vorgesehen. Dabei kann es sich, wie weiter bevorzugt, um einen stift- oder kalottenartig gegenüber einer Basis vorstehenden Rastvorsprung handeln, weiter bevorzugt mit einer Querschnitts-Geometrie, die im Wesentlichen angepasst ist an die Öffnungs-Geometrie der Formschlussaufnahme 38, sodass sich in der sich ergebenden Rast-Formschlussstellung bevorzugt kein beziehungsweise gegebenenfalls lediglich ein die ordnungsgemäße Funktion im Zusammenspiel von Rollladen-Laufschiene 13 und in die Führungsnut 12 einlaufendem Rollladenpanzer 9 weiter sicher stellendes, geringes Spiel ergibt.

Wie insbesondere aus der Detaildarstellung in Figur 4 zu erkennen, ist auch der Formschlussvorsprung 40 insbesondere mit einer, im Zuge einer Aufhebung der zweiten Formschlussbefestigung 36 mit dem Rand der bohrungsartigen Formschlussaufnahme 38 zusammenwirkenden Auszugsschräge 51 versehen. Diese kann sich bei weiter möglicher balliger Ausgestaltung des Formschlussvorsprungs 40 durch die äußere Kontur ergeben.

Die Auszugsschräge 51 kann im Zuge der Einnahme der Formschlussstellung zugleich eine Einzugsschräge bilden.

Der Formschlussvorsprung 40 ist bevorzugt an einem Federarm 41 ausgebildet, weiter bevorzugt mit diesem einteilig und materialeinheitlich ausgebildet. Dieser Federarm 41 taucht zur Verrastung in die Kammer 37 der Rollladen-Laufschiene 13 ein, sodass der von dem Federarm 41 nach außen abweisende Formschlussvorsprung 40 in die Formschlussaufnahme 38 federnd eintauchen kann. Der Federarm 41 belastet den Formschlussvorsprung 40 in Richtung auf die Rast-Formschlussstellung, wobei im Zuge des Eintauchens in die Kammer 39 der Formschlussvorsprung 40 bevorzugt zunächst kammerinnenseitig des Kammersteges 39 entlanggleitet, dies unter entsprechendem federnden Ausweichen des Federarms 41. Mit Erreichen der Formschlussaufnahme 38 fällt der Formschlussvorsprung 40 selbsttätig in die Formschlussaufnahme 38 ein (vergleiche strichpunktierte Darstellung in Figur 2).

Der Federarm 41 kann dabei weiter Teil eines Federbügels 42 sein. Dieser kann mit Bezug auf eine Richtung quer zur Längserstreckung L insgesamt O-ringförmig gestaltet sein, bevorzugt mit einem kreisbogenabschnittförmig verlaufenden starren Tragbügel 43, zu dem sich etwa - mit Bezug auf die übliche Nutzungsstellung - gespiegelt um eine Vertikalebene ein insgesamt federnd ausgebildeter Bereich erstreckt, welcher Bereich bevorzugt jeweils endseitig einstückig und materialeinheitlich mit dem Tragbügel 43 verbunden ist. So kann insgesamt der so gestaltete Federbügel 42 als Kunststoff-Spritzteil ausgebildet sein.

Der federnd ausgebildete, dem Tragbügel 43 gegenüberliegende Bereich setzt sich im Wesentlichen zusammen aus zwei Abschnitten, so bevorzugt aus dem vorbeschriebenen Federarm 41 mit dem daran ausgebildeten Formschlussvorsprung 40 und einem relativ hierzu begrenzt schwenkbeweglichen Gelenkarm 44. Der Gelenkarm 44 ist einerends über einen durch Materialverjüngung ausgebildeten Gelenkabschnitt 45 mit dem Tragbügel 43 verbunden und anderenends über einen weiteren Gelenkabschnitt 46 mit dem Federarm 41. Darüber hinaus ist über einen dritten Gelenkabschnitt 47 der Federarm 41 an einem auch den Tragbügel 43 halternden Basisabschnitt 48 angebunden (vergleiche insbesondere die Darstellung in Figur 4).

Die Erstreckungsmaße des so gestalteten Federbügels 42 quer und senkrecht zur Längserstreckung L der Laufschiene 13 in der Nutzungsstellung sind im Wesentlichen angepasst an die lichten Erstreckungsmaße der Kammer 37.

Der Federbügel 42 kann über den Basisabschnitt 48 beispielsweise einstückig und materialeinheitlich mit dem Einlaufteil 19 und/oder mit dem Seitenteil 7 ausgebildet sein. Diesbezüglich kann alternativ auch eine bevorzugt nicht lösbare Rasthalterung vorgesehen sein, wie diese beispielsweise in Figur 2 schematisch dargestellt ist. So kann an dem Basisabschnitt 48 ein ausfederbarer Rastabschnitt 49 vorgesehen sein, welcher in einer kammerartigen Öffnung 50, beispielsweise des Seitenteils 7, rastfestlegbar ist.

Die Rollladen-Laufschiene 13 kann zufolge der vorbeschriebenen Ausgestaltung in handhabungstechnisch günstiger Weise sowohl im Bereich der ersten Formschlussbefestigung 22 als auch im Bereich der zweiten Formschlussbefestigung 36 werkzeuglos festgelegt werden, wie auch unter Aufhebung der vorbeschriebenen Formschlussbefestigungen werkzeuglos gelöst werden. So reicht, beispielsweise zum Lösen der Rollladen-Laufschiene 13, eine Einwirkung auf diese gegebenenfalls in einem insbesondere zu der zweiten Formschlussbefestigung 36 entfernten, beispielsweise unteren, Bereich der Laufschiene 13, weiter beispielsweise zufolge Abschwenken und damit einhergehender Aufhebung der ersten Formschlussbefestigung 22 und zugleich oder nachfolgend durchgeführtem Abziehen der Rollladen-Laufschiene 13 im Wesentlichen nach vertikal unten entgegen einer im Wesentlichen senkrecht zur Aufsteckrichtung a der ersten Formschlussbefestigung 22 gerichteten Aufsteckrichtung b der zweiten Formschlussbefestigung 36 (vergleiche Figur 5).

Mit entsprechender Einwirkung auf die Laufschiene 13 zum Lösen derselben wird jeweils über die Formschlussaufnahme 23 beziehungsweise 38 derart auf die jeweilige Auszugsschräge 34, 51 eingewirkt, dass der entsprechende Formschlussvorsprung 29 beziehungsweise 38 aus der Formschlussaufnahme heraus in eine die jeweilige Formschlussstellung aufhebende Stellung verlagert wird, dies insbesondere bezüglich der zweiten Formschlussbefestigung 36 unter federnder Rückverlagerung des den Formschlussvorsprung 40 tragenden Federarms 41.

Bei einer solchen Ausfederung des Federarmes 41 ist insbesondere eine Verschwenkung desselben um den dritten, mit dem Basisabschnitt 48 verbundenen Gelenkabschnitt 47 erreicht sowie über den zweiten Gelenkabschnitt 46 eine Schwenk-Mitverlagerung des Gelenkarmes 44.

Die federnde Rückstellkraft zur Ausrichtung insbesondere des Federarmes 41 mit dessen Formschlussvorsprung 40 in die bevorzugt der Formschlussstellung entsprechenden Grundstellung gemäß Figur 4 kann, wie weiter bevorzugt, aus den elastisch rückstellfähigen Gelenkabschnitten 45 und/oder 46 und/ oder 47 resultieren.

In umgekehrter Weise kann auch die Rollladen-Laufschiene 13 sowohl an den Rahmen 6 als auch an den Rollladenkasten 1 angesetzt werden, so insbesondere zufolge Überstülpen des vertikal oberen Endes der Laufschiene 13 über den Federbügel 42, sodass dieser in die Kammer 37 eintaucht und im Zuge der Aufsteckbewegung in Aufsteckrichtung b die Formschlussstellung einnimmt, während zugleich oder abschließend durch eine Aufsteckbewegung quer hierzu in Aufsteckrichtung a eine formschlüssige Verbindung zwischen der nutartigen Formschlussaufnahme 23 und den Schraubenköpfen beziehungsweise Formschlussvorsprüngen 29 erreicht wird.

Die Figur 6 zeigt eine zweite Ausführungsform zur Ausbildung der zweiten Formschlussbefestigung 36.

Der Formschlussvorsprung 40 ist dabei, wie zuvor anhand des ersten Ausführungsbeispiels beschrieben, an einem Federarm 41 eines Federbügels 42 ausgebildet. Dieser Federbügel 42 ist auch hier als gesondertes Teil ausgebildet, ist aber entgegen der ersten Ausführungsform an der Laufschiene 13 rastgehaltert. Die Rastabschnitte 49 greifen dazu halternd in Öffnungen 50 im Bereich der laufschienenseitigen Kammer 37.

Der den Formschlussvorsprung 40 tragende Bereich des Federarms 41 ragt in der Formschlussstellung in den Bereich der Auslassöffnung 10 des Rollladenkastens 1 ein, wobei der Formschlussvorsprung 40 in eine dort vorgesehene, bohrungsartige Formschlussaufnahme 38 rastend eingreift.

Auch kann gemäß einer weiteren Ausführungsform gemäß Figur 7 der Federbügel 42 im Bereich seines Tragbügels 43 eine plattenartige Basis 52 aufweisen, über welche eine Befestigung, beispielsweise Schraubfestlegung, des Federbügels 42 auf der der Laufschiene 13 zugewandten Fläche des Fensterrahmens 6 vorgesehen sein kann. Der Federarm 41 ragt in der Zuordnungs stellung in den Bereich der Formschlussaufnahme 23 der ersten Formschlussbefestigung 22 ein.

In dem zwischen den Aufnahmeflanken 25 und 26 sich ergebenden Aufnahmeboden 53 ist eine bohrungsartige Formschlussaufnahme 38 zur rastenden Zusammenwirkung mit dem Formschlussvorsprung 40 der zweiten Formschlussbefestigung 36 vorgesehen.

Auch kann ohne die Ausbildung einer solchen bohrungsartigen Formschlussaufnahme 38 allein durch die Federbelastung auf den Aufnahmeboden 53 durch den Federbügel 42 beziehungsweise durch den Federarm 41 eine Sicherung der Laufschiene 13 gegen ein Abrutschen nach unten gegeben sein.

Weiter alternativ kann der Formschlussvorsprung 40 der zweiten Formschlussbefestigung 36 gebildet sein durch ein Blockierteil 54, welches zwischen den Aufnahmeflanken 25 und 26 und/oder auf dem Aufnahmeboden 53 der nutartigen Formschlussaufnahme 23 befestigt ist, beispielsweise klebebefestigt ist (vergleiche Figur 8). In der Formschlussstellung sitzt das Blockierteil 54 oberseitig auf dem Formschlussvorsprung 29 der ersten Formschlussbefestigung 22 auf und verhindert so ein Abrutschen der Laufschiene 13.

Der Formschlussvorsprung 29 der ersten Formschlussbefestigung 22 bildet dabei entsprechend zugleich die Formschlussaufnahme 38 der zweiten Formschlussbefestigung.

**Liste der Bezugszeichen**

| | | | |
|---|---|---|---|
| 1 | Rollladenkasten | 29 | Formschlussvorsprung |
| 2 | Rückwand | 30 | Gewinde |
| 3 | Vorderwand | 31 | Außenfläche |
| 4 | Deckenwand | 32 | Abstützabschnitt |
| 5 | Bodenteil | 33 | Formschlussabschnitt |
| 6 | Rahmen | 34 | Auszugsschräge |
| 7 | Seitenteil | 35 | Einzugsschräge |
| 8 | Rollladenwelle | 36 | zweite Formschlussbefestigung |
| 9 | Rollladenpanzer | | |
| 10 | Auslassöffnung | 37 | Kammer |
| 11 | Rollladenstab | 38 | Formschlussaufnahme |
| 12 | Führungsnut | 39 | Kammersteg |
| 13 | Rollladen-Laufschiene | 40 | Formschlussvorsprung |
| 14 | Randkante | 41 | Federarm |
| 15 | Randkante | 42 | Federbügel |
| 16 | Flanke | 43 | Tragbügel |
| 17 | Flanke | 44 | Gelenkarm |
| 18 | Dichtungsbürste | 45 | Gelenkabschnitt |
| 19 | Einlaufteil | 46 | Gelenkabschnitt |
| 20 | Einlaufschulter | 47 | Gelenkabschnitt |
| 21 | Fläche | 48 | Basisabschnitt |
| 22 | erste Formschlussbefestigung | 49 | Rastabschnitt |
| 23 | Formschlussaufnahme | 50 | Öffnung |
| 24 | Aufnahmeffnung | 51 | Auszugsschräge |
| 25 | Aufnahmeflanke | 52 | Basis |
| 26 | Aufnahmeflanke | 53 | Aufnahmeboden |
| 27 | Raststeg | 54 | Blockierteil |
| 28 | Raststeg | | |
| a | Aufsteckrichtung | | |
| b | Aufsteckrichtung | | |
| x | Wellenachse | | |
| y | Mittelachse | | |
| L | Längserstreckung | | |
| RI | Rauminnenseite | | |
| RA | Raumaußenseite | | |

## Patentansprüche

1. Verfahren zum Befestigen einer Rollladen-Laufschiene (13) relativ zu einem Rollladenkasten (1) und einem Fenster- oder Türrahmen (6), wobei die Rollladen-Laufschiene (13) für eine erste, in Richtung einer Längserstreckung (L) der Rollladen-Laufschiene (13) zur Aufnahme von einer Längenänderung verschiebbare Halterung mit einem gebäudefesten Träger, vorzugsweise einem Fensterrahmen (6), verrastet wird, **dadurch gekennzeichnet, dass** die Rollladen-Laufschiene (13) zusätzlich reversibel mit dem Rollladenkasten (1) oder dem Fensterrahmen (6) zur Hinderung einer Verschiebung der Rollladen-Laufschiene (13) in Richtung der Längserstreckung (L) formschlüssig verbunden wird.

2. Eine an einem Fenster mit einem Fensterrahmen (6) und zugeordnet einem Rollladenkasten (1) mittels einem Formschlussvorsprung (29) und einer Formschlussaufnahme (23) formschlussbefestigte Rollladen-Laufschiene (13), wobei eine erste Formschlussbefestigung (22) an dem Fensterrahmen (6) eine Bewegung durch eine Längenveränderung der Rollladen-Laufschiene (13) relativ zu dem Fensterrahmen (6) in einer Längsrichtung (L) der Rollladen-Laufschiene (13) zulässt, **dadurch gekennzeichnet, dass** die Rollladen-Laufschiene (13) zugleich mit einer zweiten Formschlussbefestigung (36) an dem Rollladenkasten (1) oder dem Fensterrahmen (6) reversibel befestigt ist, dass der Formschlussvorsprung (40) der zweiten Formschlussbefestigung (36) durch Anlage an einem quer zu der Längserstreckung (L) ausgerichteten Anschlag eine Bewegung der Rollladen-Laufschiene (13) in der Längsrichtung (L) hindert und dass die Formschlussvorsprünge (29, 40) beziehungsweise Formschlussaufnahmen (23, 38) derart ausgebildet sind, dass sowohl die erste wie die zweite Formschlussbefestigung (22, 36) eine Lösung der Rollladen-Laufschiene (13) aus der ersten beziehungsweise zweiten Formschlussbefestigung (22, 36) ohne eine Einwirkung auf einen Formschlussvorsprung (29, 40) oder eine Formschlussaufnahme (23, 38) selbst ermöglicht.

3. Rollladen-Laufschiene nach Anspruch 2, **dadurch gekennzeichnet, dass** der Formschlussvorsprung (29, 40) und/oder die Formschlussaufnahme (23, 38) eine Auszugsschräge (34, 51) aufweist, die ein Lösen der Formschlussbefestigung (22, 36) durch eine Krafteinwirkung auf die Rollladen-Laufschiene (13) auch entfernt zu der Formschlussbefestigung (22, 36) ermöglicht.

4. Rollladen-Laufschiene nach einem der Ansprüche 2 oder 3, **dadurch gekennzeichnet, dass** die erste Formschlussverbindung (22) durch einen Eingriff eines Formschlussvorsprungs (29) in eine demgegenüber in Richtung der Längserstreckung (L) längere Formschlussaufnahme (23) erreicht ist.

5. Rollladen-Laufschiene nach einem der Ansprüche 2 bis 4, **dadurch gekennzeichnet, dass** die zweite Formschlussbefestigung (36) durch Eingriff eines Formschlussvorsprungs (40) in eine demgegenüber in Richtung der Längserstreckung (L) auf eine Abmessung des Formschlussvorsprungs (40) begrenzte Formschlussaufnahme (38) erreicht ist.

6. Rollladen-Laufschiene nach einem der Ansprüche 2 bis 5, **dadurch gekennzeichnet, dass** der Formschlussvorsprung (40) der zweiten Formschlussbefestigung (36) an einem Federarm (41) ausgebildet ist.

7. Rollladen-Laufschiene nach Anspruch 6, **dadurch gekennzeichnet, dass** der Federarm (41) an einem Seiten- oder Bodenteil (7, 5) des Rollladenkastens (1) angeformt oder angebracht ist.

8. Rollladen-Laufschiene nach Anspruch 6, **dadurch gekennzeichnet, dass** der Federarm (41) an der Laufschiene (13) angeformt oder befestigt ist.

9. Rollladen-Laufschiene nach Anspruch 6, **dadurch gekennzeichnet, dass** der Federarm (41) an dem Fensterrahmen (6) befestigt ist.

10. Rollladen-Laufschiene nach Anspruch 6, **dadurch gekennzeichnet, dass** der Federarm (41) an einem Einlaufteil (19) des Rollladenkastens (1) angeformt oder angebracht ist.

11. Rollladen-Laufschiene nach einem der Ansprüche 6 bis 10, **dadurch gekennzeichnet, dass** der Federarm (41) Teil eines Federbügels (42) ist.

## Claims

1. Method for fastening a roller shutter guide rail (13) relative to a roller shutter box (1) and a window or door frame (6), wherein the roller shutter guide rail (13) is locked to a support fixed to the building for a first mounting which can be displaced in the direction of a longitudinal extension (L) of the roller shutter guide rail (13) in order to accommodate a change in length, preferably a window frame (6), **characterised in that** the roller shutter guide rail (13) is additionally connected in a reversible manner to the roller shutter box (1) or the window frame (6) in a form-locking manner in order to prevent a displacement of the roller shutter running rail (13) in the direction of the longitudinal extension (L).

2. A roller shutter guide rail (13) positively fixed to a window with a window frame (6) and associated with a roller shutter box (1) by means of a positive-locking projection (29) and a positive-locking receiver (23), a first positive-locking fastening (22) on the window frame (6) permitting movement by a change in length of the roller shutter running rail (13) relative to the window frame (6) in a longitudinal direction (L) of the roller shutter running rail (13), **characterised in that** the roller shutter running rail (13) is fastened reversibly at the same time by a second positive-locking fastening (36) on the roller shutter box (1) or the window frame (6), **in that** the positive-locking projection (40) of the second positive-locking fastening (36) prevents a movement of the roller shutter running rail (13) in the longitudinal direction (L) by bearing against a stop aligned transversely with respect to the longitudinal extent (L), and **in that** the positive-locking projections (29, 40) or positive-locking receptacles (23, 38) are designed in such a way that both the first and the second positive-locking fastening (22, 36) allow the roller shutter running rail (13) to be released from the first and second positive-locking fastening (22, 36) without acting on a positive-locking projection (29, 40) or a positive-locking receptacle (23, 38) itself.

3. Roller shutter guide rail according to claim 2, **characterised in that** the positive-locking projection (29, 40) and/or the positive-locking receptacle (23, 38) has a pull-out slope (34, 51) which enables the positive-locking fastening (22, 36) to be released by the action of a force on the roller shutter guide rail (13) even at a distance from the positive-locking fastening (22, 36).

4. Roller shutter guide rail according to one of claims 2 or 3, **characterised in that** the first positive connection (22) is achieved by engagement of a positive-engagement projection (29) in a positive-locking receptacle (23) which is longer in comparison in the direction of the longitudinal extension (L).

5. Roller shutter guide rail according to one of claims 2 to 4, **characterised in that** the second positive-locking fastening (36) is achieved by engagement of a positive-locking projection (40) in a locking receptacle (38) limited to a dimension of the positive-locking projection (40) in the direction of the longitudinal extension (L).

6. Roller shutter guide rail according to any one of claims 2 to 5, **characterised in that** the positive-locking projection (40) of the second positive-locking fastening (36) is formed on a spring arm (41).

7. Roller shutter guide rail according to claim 6, **characterised in that** the spring arm (41) is formed on or attached to a side or bottom part (7, 5) of the roller shutter box (1).

8. Roller shutter guide rail according to claim 6, **characterised in that** the spring arm (41) is formed on or attached to the guide rail (13).

9. Roller shutter guide rail according to claim 6, **characterised in that** the spring arm (41) is fixed to the window frame (6).

10. Roller shutter guide rail according to claim 6, **characterised in that** the spring arm (41) is formed on or attached to an inlet part (19) of the roller shutter box (1).

11. Roller shutter guide rail according to one of claims 6 to 10, **characterised in that** the spring arm (41) is part of a spring bracket (42).

## Revendications

1. Procédé de fixation d'un rail de volet roulant (13) par rapport à un caisson de volet roulant (1) et à un cadre de fenêtre ou de porte (6), le rail de volet roulant (13) étant fixé à un support solidaire du bâtiment pour une première fixation déplaçable dans la direction d'une extension longitudinale (L) du rail de volet roulant (13) pour absorber une variation de longueur, de préférence un cadre de fenêtre (6), **caractérisé en ce que** le rail de roulement de volet roulant (13) est en outre relié par complémentarité de formes de manière réversible au caisson de volet roulant (1) ou au cadre de fenêtre (6) pour empêcher un déplacement du rail de roulement de volet roulant (13) dans le sens de l'extension longitudinale (L).

2. Un rail de roulement de volet roulant (13) fixé par complémentarité de forme sur une fenêtre avec un cadre de fenêtre (6) et associé à un caisson de volet roulant (1) au moyen d'une saillie de complémentarité de forme (29) et d'un logement de complémentarité de forme (23), une première fixation par complémentarité de forme (22) sur le cadre de fenêtre (6) permettant un mouvement par une modification de la longueur du rail de roulement de volet roulant (13) par rapport au cadre de fenêtre (6) dans une direction longitudinale (L) du rail de roulement de volet roulant (13), **caractérisé en ce que** le rail de roulement de volet roulant (13) est fixé de manière réversible en même temps par une deuxième fixation par complémentarité de forme (36) sur le caisson de volet roulant (1) ou le cadre de fenêtre (6), **en ce que** la saillie à engagement positif (40) de la deuxième fixation à engagement positif (36) empêche un mouvement du rail de roulement de volet roulant (13) dans la direction longitudinale (L) par appui sur une butée orientée transversalement à l'extension longitudinale (L) et **en ce que** les saillies à engagement positif (29, 40) ou les logements à engagement positif (23, 38) sont conçus de telle sorte que la première et la deuxième fixation par complémentarité de forme (22, 36) permettent un dégagement du rail de roulement de volet roulant (13) de la première ou de la deuxième fixation par complémentarité de forme (22, 36) sans agir sur une saillie par complémentarité de forme (29, 40) ou un logement par complémentarité de forme (23, 38) lui-même.

3. Rail de volet roulant selon la revendication 2, **caractérisé en ce que** la saillie d'engagement positif (29, 40) et/ou le logement d'engagement positif (23, 38) présente une pente d'extraction (34, 51) qui permet un dégagement de la fixation d'engagement positif (22, 36) par une action de force sur le rail de volet roulant (13) même éloigné de la fixation d'engagement positif (22, 36).

4. Rail de volet roulant selon l'une des revendications 2 ou 3, **caractérisé en ce que** la première liaison par complémentarité de forme (22) est obtenue par un engagement d'une saillie de complémentarité de forme (29) dans un logement de complémentarité de forme (23) plus long que la saillie dans le sens de l'extension longitudinale (L).

5. Rail de volet roulant selon l'une des revendications 2 à 4, **caractérisé en ce que** la deuxième fixation par complémentarité de forme (36) est obtenue par engagement d'une saillie de complémentarité de forme (40) dans un logement de complémentarité de forme (38) limité par rapport à celle-ci dans le sens de l'extension longitudinale (L) à une dimension de la saillie de complémentarité de forme (40).

6. Rail de volet roulant selon l'une des revendications 2 à 5, **caractérisé en ce que** la saillie d'engagement positif (40) de la deuxième fixation d'engagement positif (36) est formée sur un bras élastique (41).

7. Rail de volet roulant selon la revendication 6, **caractérisé en ce que** le bras élastique (41) est formé ou monté sur une partie latérale ou inférieure (7, 5) du caisson de volet roulant (1).

8. Rail de volet roulant selon la revendication 6, **caractérisé en ce que** le bras élastique (41) est formé ou fixé sur le rail de roulement (13).

9. Rail de volet roulant selon la revendication 6, **caractérisé en ce que** le bras élastique (41) est fixé au cadre de fenêtre (6).

10. Rail de volet roulant selon la revendication 6, **caractérisé en ce que** le bras élastique (41) est formé ou monté sur une partie d'entrée (19) du caisson de volet roulant (1).

11. Rail de volet roulant selon l'une des revendications 6 à 10, **caractérisé en ce que** le bras élastique (41) fait partie d'un étrier élastique (42).
